# FASCICULE DE BREVET EUROPEEN

(11) **EP 3 439 507 B1**
(45) Date de publication et mention de la délivrance du brevet: **25.03.2020**
(21) Numéro de dépôt: 17714249.4
(22) Date de dépôt: 04.04.2017
(51) Int. Cl.: A47C 17/38, A47C 17/165

(54) **STRUCTURE DE LIT RELEVABLE À SUPPORT D'ASSISE ESCAMOTABLE**
KLAPPBARE BETTSTRUKTUR MIT EINZIEHBARER SITZSTÜTZE
LIFT-UP BED STRUCTURE WITH RETRACTABLE SEAT SUPPORT

(30) Priorité: 08.04.2016 FR 1653093
(43) Date de publication de la demande: 13.02.2019
(73) Titulaire: AJYP, 83740 La Cadière-d'Azur (FR)
(72) Inventeur: PAOUTOFF, Alexis, 83740 La Cadière-d'Azur (FR)
(74) Mandataire: Casalonga
(86) Numéro de dépôt international: PCT/EP2017/057922
(87) Numéro de publication internationale: WO 2017/174543

(56) Documents cités:
- WO-A1-2013/156141
- CN-U- 201 468 624
- US-A- 5 652 978

## Description

La présente invention concerne le domaine des meubles et plus particulièrement celui des lits relevables.

Le brevet WO 2013/156141 décrit un lit relevable qui comprend un châssis fixe qui porte un châssis pivotant relevable apte à porter un matelas. Ce lit comprend un support mobile qui est porté de façon articulée par des premiers bras fixés au châssis pivotant et par des seconds bras articulés sur le châssis fixe, les premiers bras induisant les mouvements du châssis mobile lors du pivotement du châssis pivotant.

Il est proposé une structure de lit relevable qui comprend un châssis fixe ; un châssis pivotant apte à supporter une literie, monté de façon pivotante selon un axe transversal de pivotement de sorte que le châssis pivotant puisse pivoter entre une position horizontale allongée vers l'avant et une position relevée arrière verticale ; et un support mobile apte à supporter une assise, monté mobile sur le châssis fixe de sorte que le support mobile puisse être déplacé entre une position avancée haute et une position reculée basse dans laquelle il est plus bas qu'en position avancée haute ; le support mobile, en position avancée, s'étendant au moins en partie en avant du châssis pivotant, en position relevée, et le support mobile, en position reculée, s'étendant au moins en partie au-dessous et à distance du châssis pivotant, en position allongée.

La structure de lit relevable comprend des moyens de guidage qui déterminent le parcours du support mobile par rapport au châssis fixe entre sa position avancée haute et sa position reculée basse et des moyens de liaison, distincts des moyens de guidage, reliant le châssis pivotant et le support mobile et aptes à déplacer le support mobile de sa position avancée à sa position reculée lorsque le châssis pivotant est pivoté de sa position relevée à sa position allongée, et réciproquement, le long dudit parcours.

Les moyens de guidage comprennent des guides montés sur le châssis fixe et des galets ou des patins montés sur le support mobile et coopérant avec les guides.

Les guides peuvent présenter des portions terminales avant horizontales.

Les moyens de liaison entre le châssis pivotant et le support mobile peuvent comprendre au moins un bras articulé d'une part sur le châssis pivotant et d'autre part sur le support mobile.

Le bras articulé peut être relié au support mobile par un pivot transversal et peut présenter une lumière de compensation de course dans laquelle est engagé un pivot transversal porté par le châssis pivotant.

Le châssis pivotant peut être équipé d'une plaque frontale d'habillage, le support mobile, en position reculée, s'étendant au moins en partie au-dessous et à distance de cette plaque d'habillage du châssis pivotant, en position allongée.

Le châssis fixe peut comprendre une traverse avant formant une butée pour le châssis pivotant, en position allongée.

Le châssis fixe peut présenter des appuis sur le sol tels qu'il est autoporteur.

La structure peut comprendre des flasques latéraux reliés par une traverse de renfort et d'anti-torsion située au-dessous et en avant de l'axe transversal de pivotement du châssis pivotant.

La structure peut comprendre au moins un vérin entre le châssis pivotant et ladite traverse de renfort et d'anti-torsion.

Une structure de lit relevable, à matelas relevable et à assise escamotable, va maintenant être décrite à titre d'exemple de réalisation non limitatif, illustrée par le dessin sur lequel :
- la figure 1 représente une vue en perspective de la structure de lit, en position allongée, sans matelas ni assise ;
- la figure 2 représente une vue en perspective de la structure de lit, en position relevée, sans matelas ni assise ;
- la figure 3 représente une coupe longitudinale de la structure de lit, en position allongée, sans matelas ni assise ;
- la figure 4 représente une coupe longitudinale de la structure de lit, en position relevée, sans matelas ni assise ;
- la figure 5 représente une coupe longitudinale de la structure de lit, en position allongée, avec matelas et assise ;
- la figure 6 représente une coupe longitudinale de la structure de lit, dans une position relevée intermédiaire, avec matelas et assise ; et
- la figure 7 représente une coupe longitudinale de la structure de lit, en position relevée, avec matelas et assise.

La structure de lit relevable 1 comprend un châssis fixe 2 qui comprend deux flasques latéraux opposés 3 espacés transversalement, qui présentent des bords inférieurs horizontaux 4 destinés à reposer sur le sol.

La structure de lit relevable 1 comprend un châssis pivotant 5 qui présente une partie engagée entre les flasques latéraux 3 et qui est monté de façon pivotante sur ces flasques latéraux 3 selon un axe transversal de pivotement 6, de sorte que le châssis pivotant 5 puisse pivoter entre une position allongée dans laquelle il s'étend substantiellement horizontalement et une position relevée arrière dans laquelle il est disposé substantiellement verticalement.

Selon la présente description, la position allongée du châssis pivotant 5 est une position de référence dans laquelle est établie une direction longitudinale entre l'avant et l'arrière et une direction transversale perpendiculaire à cette direction longitudinale.

Lorsque le châssis pivotant 5 passe de sa position relevée (figures 2, 4 et 7) à sa position allongée (figures 1, 3 et 5), le châssis pivotant 5 est pivoté vers l'avant, sa partie dite « avant » ou « de pied » passant d'une position haute à une position basse et sa partie dite « arrière » ou « de tête », engagée entre les flasques latéraux 3, pivotant selon l'axe transversal de pivotement 6 par rapport aux flasques latéraux 3.

Le châssis fixe 2 comprend une traverse de liaison 7 dont les extrémités sont solidaires des flasques latéraux 3. La traverse de liaison 7 est disposée au-dessous et en avant de l'axe transversal de pivotement 6. La traverse de liaison 7 constitue en outre un organe de renfort et d'anti-torsion. Par exemple, la traverse de liaison 7 est formée par un profilé de section carrée, rectangulaire, rond, en T ou autre, muni à ses extrémités de platines fixées sur les faces en vis-à-vis des flasques latéraux 3 par des vis.

Le châssis pivotant 5 comprend un cadre 8 substantiellement rectangulaire qui comprend des longerons latéraux opposés 9 et des barres transversales opposées 10 reliant les extrémités des longerons latéraux 9, ainsi que des barres intermédiaires 11 et 12, formant une croix et reliant les milieux des longerons latéraux 9 et des barres transversales 10.

Pour assurer le montage de façon pivotante du châssis pivotant 5 sur le châssis fixe 2, des pivots transversaux 13 disposés selon l'axe transversal de pivotement 6 sont interposés entre les longerons latéraux 9 et les flasques latéraux 3, ces pivots transversaux 13 étant prévus à faibles distances de la barre transversale 10 arrière du cadre 8 au regard de la longueur des longerons latéraux 9.

Lorsque le châssis pivotant 5 est en position allongée (figures 1, 3 et 5), le cadre 8 passe au-dessus et à faible distance de la traverse de liaison 7. Lorsque le châssis pivotant 5 est en position relevée (figures 2, 4 et 7), le cadre 8 passe en arrière de la traverse de liaison 7, cette dernière pouvant constituer une butée de fin de course.

Le châssis pivotant 5 est apte à supporter, par exemple sur la face supérieure du cadre 8 et des barres 11 et 13 en croix, un matelas 14 par l'intermédiaire par exemple d'un sommier à lattes 15. Le matelas 14 et le sommier à lattes 15 peuvent être retenus par des sangles (non représentées) et par une plaque transversale arrière 16 du châssis pivotant 5 contre laquelle vient en appui le champ arrière du matelas 14.

Le châssis pivotant 5 comprend des barres transversales inférieures 17 dont les extrémités sont reliées aux longerons 9 et à la barre intermédiaire 12 par des barres de décalage 18.

Le châssis pivotant 5 est pourvu d'une plaque d'habillage 19 fixée sur les barres transversales 17. La plaque d'habillage 19 s'étend parallèlement et à distance du cadre 8 et recouvre la surface de ce cadre 8.

Lorsque le châssis pivotant 5 est en position allongée (figures 1, 3 et 5), la plaque d'habillage 19 s'étend au-dessous des barres transversales inférieures 17 et passe au-dessous et à distance de la traverse de liaison 7.

Lorsque le châssis pivotant 5 est en position relevée (figures 2, 4 et 7), la plaque d'habillage 19 s'étend frontalement et passe en avant et à distance de la traverse de liaison 7.

Lorsque le châssis pivotant 5 est en position allongée (figures 1, 3 et 5), la plaque d'habillage 19 prend appui sur le bord supérieur 20a d'une traverse avant 20 reliant les flasques latéraux 3 et située en avant de l'axe transversal d'articulation 6 et de la traverse de liaison 7, la traverse 20 formant une butée de fin de course vers le bas pour le châssis pivotant 5. De préférence, l'une des traverses 17 portant la plaque d'habillage 19 est située au-dessus du bord supérieur 20a de la traverse 20.

Par exemple, la traverse 20 peut être formée par une plaque verticale dont les extrémités sont solidaires des bords avant verticaux des flasques latéraux 3, cette plaque pouvant être renforcée par des plis en L.

Lorsque le châssis pivotant 5 est en position relevée (figures 2, 4 et 7), la traverse 20 est située en avant de la plaque d'habillage 19, de sorte qu'il existe un espace libre 21 ouvert vers le haut entre la plaque d'habillage 19 et la traverse 20 et entre les flasques latéraux 3.

Dans le but de faire pivoter le châssis pivotant 5 par rapport au châssis fixe 2, sont prévus en outre des vérins latéraux d'actionnement 22, par exemple des vérins électriques, à gaz ou à ressort 19, et qui sont montés entre la traverse de liaison 7 et les longerons 9 du châssis pivotant 5, sur lesquels ils sont articulés transversalement.

Le lit relevable 1 comprend en outre un support mobile 23 disposé au moins en partie dans l'espace libre 21 et monté mobile sur le châssis fixe 2 de sorte que le support mobile 23 puisse être déplacé entre une position avancée haute, correspondant à une position d'utilisation, et une position reculée basse (figures 1, 3 et 5), correspondant à une position escamotée, dans laquelle il est plus bas qu'en position avancée.

Sur au moins une partie de son parcours depuis sa position avancée haute jusqu'à sa position reculée basse, le support mobile 23 recule vers l'arrière en descendant. Inversement, sur au moins une partie de son parcours depuis sa position reculée basse jusqu'à sa position avancée haute, le support mobile 23 avance vers l'avant en montant.

Le support mobile 23, en position avancée, s'étend au moins en partie en avant du châssis pivotant 5, en position relevée, et le support mobile 22, en position reculée, s'étend au moins en partie au-dessous et à distance du châssis pivotant 5, en position allongée.

Le support mobile 23 comprend un cadre rectangulaire 24 qui comprend des longerons latéraux 25 et des barres transversales 26 reliant les extrémités des longerons 25.

Les flasques 3 sont pourvus, sur leurs faces en vis-à-vis, de deux paires de guides opposés 27 et 28, décalées longitudinalement, formant des paires de rainures opposées de guidage 29 et 30.

Les longerons latéraux 25 sont pourvus latéralement de galets opposés 31 et 32 engagés dans les rainures de guidage 29 et 30. Ces galets pourraient être remplacés par des patins montés sur les longerons et éventuellement articulés sur ces longerons 25 selon des axes transversaux.

Les rainures de guidage 29 et 30 sont agencées de la manière suivante.

Le châssis pivotant 5 étant en position relevée (figures 2, 4 et 7), le cadre rectangulaire 24 du support mobile 23 s'étend, dans sa position avancée haute, substantiellement horizontalement entre la partie supérieure de la plaque formant la traverse avant 20 du châssis fixe 2 et la partie inférieure de la plaque d'habillage 19 du châssis pivotant 5. Le cadre rectangulaire 24 du support mobile 23 s'étend donc en avant de la partie inférieure du châssis pivotant 5, en avant de la traverse de liaison 7 du châssis fixe 2 et à un niveau situé au-dessous de cette traverse de liaison 7.

Le cadre 24 est dimensionné de sorte que les longerons 25 soient à faible distance des guides opposés 27 et 28 et que les barres transversales 26 soient à faible distance de la plaque d'habillage 19 et de la traverse avant 20.

Le châssis pivotant 5 étant en position allongée (figures 1, 3 et 5), le cadre rectangulaire 24 du support mobile 23, dans sa position reculée basse, est décalé vers l'arrière et vers le bas par rapport à sa position avancée haute et s'étend substantiellement horizontalement, ou légèrement incliné vers l'arrière, au-dessous et à distance de la plaque d'habillage 19, et donc au-dessous et à distance du châssis pivotant 5 et plus particulièrement au-dessous de la traverse de liaison 7 du châssis fixe 2.

Les rainures de guidage 29 et 30 et les galets 31 et 32 constituent des moyens de guidage par coulissement. Les rainures de guidage 29 et 30 déterminent les parcours par coulissement des galets 31 et 32 et présentent des courtes portions terminales avant 29a et 30a horizontales, suivies de portions 29b et 30b inclinées vers l'arrière et vers le bas.

Dans la position avancée haute du cadre rectangulaire 24 du support mobile 23 (figures 3 et 5), les galets 31 et 32 sont à des endroits des portions terminales avant 29a et 30a horizontales des rainures de guidage 29 et 30 tels que le support mobile 23 est apte à supporter des charges verticales, sans induire de déplacements horizontaux.

Depuis sa position avancée haute (figures 4 et 7), le support mobile 23 peut se déplacer vers l'arrière sur un parcours horizontal, déterminé par les courtes portions terminales avant 29a et 30a horizontales, puis se déplacer substantiellement parallèlement à lui-même sur un parcours incliné vers l'arrière et vers le bas, le support mobile 23 reculant en descendant pour atteindre sa position reculée basse.

Le lit relevable 1 comprend en outre des moyens de liaison 34, distincts desdits moyens de guidage, qui relient le châssis pivotant 5 et le support mobile 23. Ces moyens 34 sont aptes à déplacer le support mobile 23 de sa position avancée haute (figures 4 et 7) à sa position reculée basse (figures 3 et 5) lorsque le châssis pivotant 5 est pivoté de sa position relevée à sa position allongée, et réciproquement.

Les moyens de liaison 34 comprennent des bras latéraux opposés 35 qui sont articulés d'une part sur le support mobile 23 et d'autre part sur le châssis pivotant 5.

Les bras latéraux articulés 35 sont montés à rotation sur des courts prolongements vers l'arrière des longerons 25 du support mobile 23 par l'intermédiaires de pivots transversaux 36 et présentent, dans le sens de leur longueur, des lumières de compensation de course 37 dans lesquelles sont engagés des pivots transversaux 38 portés par des prolongements vers l'arrière des longerons 9 du châssis pivotant 5.

Les bras latéraux articulés 35 sont arqués, leur forme concave étant du côté de la partie arrière du châssis pivotant 5.

Lorsque le châssis pivotant 5 est à sa position allongée (figures 1, 3 et 5) et le support mobile 23 est à sa position avancée haute, les pivots 38 sont situés à l'extrémité des lumières de compensation de course 37 la plus proche des pivots 36, dans une position proche.

Lorsque le châssis pivotant 5 est à sa position relevée (figures 2, 4 et 7) et le support mobile 23 est à sa position reculée basse, les pivots 38 sont situés à l'extrémité des lumières de compensation de course 37 la plus éloignée des pivots 36, dans une position éloignée.

Lorsque le châssis pivotant 5 est pivoté depuis sa position allongée (figures 1, 3 et 5), dans une première portion de course angulaire, les pivots 38 se déplacent le long des lumières de compensation de course 37, depuis leur position éloignée jusqu'à leur position proche. Puis, dans une seconde portion de course angulaire, le châssis pivotant 5 entraîne le support mobile 23 depuis sa position reculée basse jusqu'à sa position avancée haute lorsqu'il atteint sa position relevée (figures 2, 4 et 7).

La position avancée haute du support mobile 23 peut être limitée par des butées latérales avant 39 du châssis fixe 2 et la position reculée basse du support mobile 23 peut être limitée par des butées latérales arrière 40 du châssis fixe 2 (figure 7).

Le support mobile 23 est apte à supporter une assise 41 par l'intermédiaire d'un sommier à lattes 41a, ou autre, porté par le cadre 24. L'assise 41 peut être formée par un coussin ou plusieurs coussins adjacents transversalement, pour s'asseoir, substantiellement de formes parallélépipédiques.

Les mouvements décrits plus haut du châssis pivotant 5 et du support mobile 23 sont adaptés pour que l'assise 41 occupe une position d'utilisation en avant de la plaque d'habillage 19 lorsque le châssis pivotant 5 est à sa position relevée (figures 2, 4 et 7) et le support mobile 23 est à sa position avancée haute, le matelas 14 étant en position verticale de rangement, et pour que l'assise 41 occupe une position de rangement ou escamotée à l'intérieur du châssis fixe 2 et au-dessous de la plaque d'habillage 19 lorsque le châssis pivotant 5 est à sa position allongée (figures 1, 3 et 5) et le support mobile 23 est à sa position reculée basse, le matelas 14 étant en position horizontale d'utilisation.

L'espace entre le support mobile 23, en position reculée basse, et la plaque d'habillage 19 du châssis pivotant 5, en position allongée, est adapté pour y loger l'assise 41, en position de rangement, sans écraser ou éventuellement en écrasant légèrement l'assise 41.

Par ailleurs, le support mobile 23 peut être soumis à des ressorts ou des tendeurs élastiques 23a d'assistance au déplacement (figure 1), qui sollicitent le support mobile de sa position avancée haute (figure 4) vers sa position reculée basse (figure 3).

Avantageusement, le châssis fixe 2 est autoporteur.

Pour cela, la position longitudinale de la traverse 20 reliant les bords avant des flasques latéraux 3, sur laquelle prend appui le châssis pivotant 5 en position allongée, doit être en avant d'une position d'équilibre des couples résultant des poids ou des masses du lit 1, tout équipé, en arrière et en avant de la traverse 20 et des appuis sur le sol des flasques latéraux 3, pour empêcher tout basculement vers l'avant. Par exemple, la traverse 20 est située en avant du milieu de la longueur du châssis pivotant 5, tout en restant assez largement à distance de l'avant du châssis pivotant 5. Egalement, lorsque le châssis pivotant 5, tout équipé, est en position relevée, les appuis sur le sol du châssis fixe 2, en particulier au regard de la position longitudinale de l'axe transversal d'articulation 6, empêchent tout basculement du lit, en particulier vers l'arrière.

Ainsi, le lit 1, tout équipé, peut être utilisé sans qu'il soit besoin de fixer le châssis fixe 2 au sol ou à un mur adjacent et sans qu'il soit besoin d'équiper le châssis pivotant 5 de pieds avant de soutien.

Avantageusement, des dispositions suivantes peuvent être adoptées.

Les flasques latéraux 3 comprennent des parties arrière 3a et des parties avant 3a allongées vers l'avant et plus basses que les parties arrière 3a.

Les bords supérieurs des parties avant 3b des flasques latéraux 3 sont au niveau du bord supérieur de la traverse avant 20 en forme de plaque.

Les parties arrière 3a des flasques latéraux 3 portent la traverse de liaison 7 et les pivots transversaux 13, à des niveaux situés plus haut que les bords supérieurs des parties avant 3b.

Les bords verticaux supérieurs avant des parties arrière 3a des flasques latéraux 3 peuvent être dans la zone des champs latéraux de la plaque d'habillage 19 lorsque le châssis pivotant 5 est à sa position relevée.

Les bords verticaux arrière des flasques latéraux 3 peuvent être reliés par une plaque verticale 42.

Les bords inférieurs des flasques latéraux 3 peuvent être reliés par une plaque horizontale 43.

Des plaques d'habillage peuvent être prévues. En particulier, le châssis pivotant 5 peut être équipé de plaques latérales 44 et d'une plaque avant 45, présentant des bords reliés aux bords de la plaque d'habillage 19 et des bords adjacents au cadre 8 et reliés à ce dernier.

Les flasques latéraux 3 peuvent être équipés, extérieurement, de blocs formant des accoudoirs.

Lorsque le châssis pivotant 5 est en position relevée et l'assise 41 en position d'utilisation, un dossier amovible (non représenté) formé d'un ou plusieurs coussins peut être placé contre la plaque d'habillage 19.

Selon une variante de réalisation, un dossier peut être fixé contre la plaque d'habillage 19. Un tel dossier pourrait alors être amené, lors du pivotement vers l'avant du châssis pivotant 5, dans une position de rangement au-dessus de l'assise 41 en position de rangement, et réciproquement.

Par ailleurs, le lit peut être équipé de plaques latérales fixées extérieurement contre les flasques latéraux et d'un dessus relié aux extrémités supérieures de ces plaques latérales. Ces plaques latérales peuvent présenter une largeur réduite permettant l'existence de dégagements de part et d'autre du lit en position allongée et la mise en place de chevets.

## Revendications

1. Structure de lit relevable comprenant :
un châssis fixe (2) ;
un châssis pivotant (5) apte à supporter une literie, monté de façon pivotante selon un axe transversal de pivotement (6) de sorte que le châssis pivotant puisse pivoter entre une position horizontale allongée vers l'avant et une position relevée arrière verticale ;
et un support mobile (23) apte à supporter une assise, monté mobile sur le châssis fixe (2) de sorte que le support mobile (23) puisse être déplacé entre une position avancée haute et une position reculée basse dans laquelle il est plus bas qu'en position avancée haute ; le support mobile (23), en position avancée, s'étendant au moins en partie en avant du châssis pivotant (5), en position relevée, et le support mobile (23), en position reculée, s'étendant au moins en partie au-dessous et à distance du châssis pivotant (5), en position allongée ;
des moyens de guidage qui déterminent le parcours du support mobile (23) par rapport au châssis fixe (2) entre sa position avancée haute et sa position reculée basse et qui comprennent des guides (27, 28) montés sur le châssis fixe (2) et des galets (31, 32) ou des patins montés sur le support mobile (23) et coopérant avec les guides ; et
des moyens de liaison (34) reliant le châssis pivotant (5) et le support mobile (23) et aptes à déplacer le support mobile (23) de sa position avancée à sa position reculée lorsque le châssis pivotant (5) est pivoté de sa position relevée à sa position allongée, et réciproquement, le long dudit parcours.

2. Structure selon la revendication 1, dans laquelle les guides (27, 28) présentent des portions terminales avant horizontales (29a, 30a).

3. Structure selon l'une quelconque des revendications précédentes, dans laquelle les moyens de liaison (34) comprennent au moins un bras (35) articulé d'une part sur le châssis pivotant (5) et d'autre part sur le support mobile (23).

4. Structure selon la revendication 3, dans laquelle le bras articulé (35) est relié au support mobile (23) par un pivot transversal (36) et présente une lumière de compensation de course (37) dans laquelle est engagé un pivot transversal (38) porté par le châssis pivotant (5).

5. Structure selon l'une quelconque des revendications précédentes, dans laquelle le châssis pivotant (5) est équipé d'une plaque frontale d'habillage (19), le support mobile (23), en position reculée, s'étendant au moins en partie au-dessous et à distance de cette plaque d'habillage du châssis pivotant (5), en position allongée.

6. Structure selon l'une quelconque des revendications précédentes, dans laquelle le châssis fixe (2) comprend une traverse avant (20) formant une butée (20a) pour le châssis pivotant (5), en position allongée.

7. Structure selon l'une quelconque des revendications précédentes, dans laquelle le châssis fixe (2) présente des appuis sur le sol tels qu'il est autoporteur.

8. Structure selon l'une quelconque des revendications précédentes, comprenant des flasques latéraux (3) reliés par une traverse de renfort et d'anti-torsion (7) située au-dessous et en avant de l'axe transversal de pivotement (6) du châssis pivotant (5).

9. Structure selon la revendication 8, comprenant au moins un vérin entre le châssis pivotant (5) et ladite traverse de renfort et d'anti-torsion (7).

## Patentansprüche

1. Hochklappbare Bettstruktur, welche umfasst:
ein festes Gestell (2);
ein schwenkbares Gestell (5), das geeignet ist, Bettzeug zu tragen, und schwenkbar um eine quer verlaufende Schwenkachse (6) gelagert ist, derart, dass das schwenkbare Gestell zwischen einer nach vorn gestreckten horizontalen Position und einer vertikalen hinteren hochgeklappten Position schwenken kann;
und einen beweglichen Träger (23), der geeignet ist, einen Sitz zu tragen, und beweglich auf dem festen Gestell (2) angebracht ist, derart, dass der bewegliche Träger (23) zwischen einer hohen vorgeschobenen Position und einer niedrigen zurückgeschobenen Position, in welcher er niedriger als in der hohen vorgeschobenen Position ist, verlagert werden kann; wobei sich der bewegliche Träger (23) in der vorgeschobenen Position wenigstens teilweise vor dem schwenkbaren Gestell (5) in der hochgeklappten Position erstreckt und sich der bewegliche Träger (23) in der zurückgeschobenen Position wenigstens teilweise unter und in einem Abstand von dem schwenkbaren Gestell (5) in der gestreckten Position erstreckt;
Führungsmittel, welche den Weg des beweglichen Trägers (23) in Bezug auf das feste Gestell (2) zwischen seiner hohen vorgeschobenen Position und seiner niedrigen zurückgeschobenen Position bestimmen und welche Führungen (27, 28), die an dem festen Gestell (2) angebracht sind, und Rollen (31, 32) oder Gleitschuhe, die an dem beweglichen Träger (23) angebracht sind und mit den Führungen zusammenwirken, umfassen; und
Verbindungsmittel (34), welche das schwenkbare Gestell (5) und den beweglichen Träger (23) verbinden und geeignet sind, den beweglichen Träger (23) aus seiner vorgeschobenen Position entlang des Weges in seine zurückgeschobene Position zu verlagern, wenn das schwenkbare Gestell (5) aus seiner hochgeklappten Position in seine gestreckte Position geschwenkt wird, und umgekehrt.

2. Struktur nach Anspruch 1, wobei die Führungen (27, 28) horizontale vordere Endabschnitte (29a, 30a) aufweisen.

3. Struktur nach einem der vorhergehenden Ansprüche, wobei die Verbindungsmittel (34) wenigstens einen Arm (35) umfassen, der einerseits an dem schwenkbaren Gestell (5) und andererseits an dem beweglichen Träger (23) angelenkt ist.

4. Struktur nach Anspruch 3, wobei der Gelenkarm (35) mit dem beweglichen Träger (23) durch einen quer angeordneten Drehzapfen (36) verbunden ist und einen Schlitz zur Wegkompensation (37) aufweist, in welchen ein quer angeordneter Drehzapfen (38) eingreift, der von dem schwenkbaren Gestell (5) getragen wird.

5. Struktur nach einem der vorhergehenden Ansprüche, wobei das schwenkbare Gestell (5) mit einer stirnseitigen Verkleidungsplatte (19) ausgestattet ist, wobei sich der bewegliche Träger (23) in der zurückgeschobenen Position wenigstens teilweise unter und in einem Abstand von dieser Verkleidungsplatte des schwenkbaren Gestells (5) in der gestreckten Position erstreckt.

6. Struktur nach einem der vorhergehenden Ansprüche, wobei das feste Gestell (2) einen vorderen Querträger (20) umfasst, der einen Anschlag (20a) für das schwenkbare Gestell (5) in der gestreckten Position bildet.

7. Struktur nach einem der vorhergehenden Ansprüche, wobei das feste Gestell (2) solche Abstützungen auf dem Boden aufweist, dass es selbsttragend ist.

8. Struktur nach einem der vorhergehenden Ansprüche, welche Seitenabdeckungen (3) umfasst, die durch einen Querträger zur Verstärkung und Verwindungsversteifung (7) verbunden sind, der sich unter und vor der quer verlaufenden Schwenkachse (6) des schwenkbaren Gestells (5) befindet.

9. Struktur nach Anspruch 8, welche wenigstens einen Stellantrieb zwischen dem schwenkbaren Gestell (5) und dem Querträger zur Verstärkung und Verwindungsversteifung (7) umfasst.

## Claims

1. **Lift-up bed structure comprising:**
a fixed framework (2);
a pivoting framework (5) capable of supporting bedding, mounted to pivot on a transverse pivoting axis (6) in such a way that the pivoting framework can pivot between a horizontal position stretched out forward and a rear vertical raised position;
and a mobile support (23) capable of supporting a seat, movably mounted on the fixed framework (2) in such a way that the mobile support (23) can be displaced between a high advanced position and a low retracted position in which it is lower than in the high advanced position; the mobile support (23), in advanced position, extending at least partly in front of the pivoting framework (5), in raised position, and the mobile support (23), in retracted position, extending at least partly below and at a distance from the pivoting framework (5), in stretched-out position;
guiding means which determine the travel of the mobile support (23) relative to the fixed framework (2) between its high advanced position and its low retracted position and which comprise guides (27, 28) mounted on the fixed framework (2) and rollers (31, 32) or runners mounted on the mobile support (23) and cooperating with the guides; and
link means (34) linking the pivoting framework (5) and the mobile support (23) and capable of displacing the mobile support (23) from its advanced position to its retracted position when the pivoting framework (5) is pivoted from its raised position to its stretched-out position, and vice versa, along said travel.

2. Structure according to Claim 1, in which the guides (27, 28) have horizontal front terminal portions (29a, 30a) .

3. Structure according to either one of the preceding claims, in which the link means (34) comprise at least one arm (35) articulated on the one hand on the pivoting framework (5) and on the other hand on the mobile support (23).

4. Structure according to Claim 3, in which the articulated arm (35) is linked to the mobile support (23) by a transverse pivot (36) and has a travel compensation opening (37) in which is engaged a transverse pivot (38) borne by the pivoting framework (5).

5. Structure according to any one of the preceding claims, in which the pivoting framework (5) is equipped with a cladding facing plate (19), the mobile support (23), in retracted position, extending at least partly below and at a distance from this cladding plate of the pivoting framework (5), in stretched-out position.

6. Structure according to any one of the preceding claims, in which the fixed framework (2) comprises a front cross member (20) forming an abutment (20a) for the pivoting framework (5), in stretched-out position.

7. Structure according to any one of the preceding claims, in which the fixed framework (2) has supports on the floor such that it is self-supporting.

8. Structure according to any one of the preceding claims, comprising lateral flanges (3) linked by a reinforcing and anti-torsion cross member (7) situated below and in front of the transverse pivoting axis (6) of the pivoting framework (5).

9. Structure according to Claim 8, comprising at least one cylinder between the pivoting framework (5) and said reinforcing and anti-torsion cross member (7).
